# EUROPÄISCHE PATENTSCHRIFT

(11) **EP 0 586 784 B1**
(45) Veröffentlichungstag und Bekanntmachung des Hinweises auf die Patenterteilung: **09.10.1996**
(21) Anmeldenummer: 93104135.4
(22) Anmeldetag: 13.03.1993
(51) Int. Cl.: F26B 13/10

(54) **Vorrichtung zur Erzeugung eines Luftstromsystems für die Behandlung von durchlaufendem bahnförmigem Gut**
Apparatus for the formation of an air flow system for the treatment of running web-like material
Dispositif d'élaboration d'un système de circulation d'air pour le traitement de matériau en bande continue

(30) Priorität: 07.09.1992 DE 4229804
(43) Veröffentlichungstag der Anmeldung: 16.03.1994
(73) Patentinhaber: Hanssmann, Erich, Dipl.-Ing., D-35719 Angelburg (DE)
(72) Erfinder: Hanssmann, Erich, Dipl.-Ing., D-35719 Angelburg (DE)
(74) Vertreter: Thielmann, Paul, Dipl.-Landw.

(56) Entgegenhaltungen:
- EP-A- 0 448 983
- DE-A- 1 629 029
- DE-A- 1 785 111
- DE-A- 2 039 500
- DE-A- 2 502 367
- DE-A- 2 556 442
- DE-A- 2 615 258
- DE-A- 2 647 963
- DE-A- 3 111 744
- DE-B- 1 095 246
- DE-B- 1 292 082
- DE-C- 970 045
- DE-C- 975 392
- FR-A- 1 340 311
- GB-A- 1 019 591
- GB-A- 2 088 426
- GB-A- 2 116 510
- US-A- 4 060 914
- US-A- 4 455 136
- US-A- 4 698 914

## Beschreibung

Die Erfindung betrifft eine Vorrichtung zur Erzeugung eines Luftstromsystems für die Behandlung von durchlaufendem bahnförmigem Gut, in der Luftströme mittels Ventilatoren erzeugt werden, die durch ein Düsensystem gegen das durchlaufende bahnförmige Gut gerichtet sind, wobei die Vorrichtung aus miteinander verbindbaren Segmenten besteht und jedes Segment wenigstens ein Luftstromelement enthält, in dem wenigstens ein Ventilator mit einer Düseneinheit ein funktionell in sich geschlossenes, unabhängig von weiteren Luftstromelementen eines Segmentes arbeitendes modulartiges Bauteil bildet und wobei die Luftströme aus verschiedenen Richtungen gegen die Materialbahn gerichtet sind.

Eine derartige Vorrichtung ist, zum Beispiel, aus der DE-A-1 785 111 bekannt.

Durch die DE-29 08 348 A1 wurde ein Schwebetrockner für Warenbahnen bekannt, dessen Gehäuse in der Bahnführungsebene derart geteilt ist, daß die beiden Teile auseinanderfahrbar sind, wobei insbesondere beide Gehäuseteile im Innern jeweils ein Radialgebläse mit diesem zugeordneter Heizung für die Aufheizung und Zuführung der Umluft über zu Düsenkästen führende Kanäle aufweisen und jedes Radialgebläse an einer Seitenwand mit zur Bahnführungsebene paralleler und zur Warenbahnlaufrichtung senkrechter Achse angeordnet ist. Dieser Schwebetrockner ist dadurch gekennzeichnet, daß die vom Radialgebläse ausgehenden, im oberen Gehäuseteil oberhalb und/oder im unteren Gehäuseteil unterhalb der Düsenkästen von der Seitenwand zur Gehäusemitte hin wechselnde Kanäle an der Gehäusestirnseite in einen oberhalb bzw. unterhalb der Düsenkästen angeordneten und zur gegenüberliegenden Stirnseite führenden Kanal übergehen, an dem die Düsenkästen angeschlossen sind.

Diese und ähnliche bekannte Vorrichtungen haben erhebliche Nachteile: Sie haben eine große Bauhöhe und erfordern deshalb sehr hohe Betriebsräume, insbesondere bei Anlagen, in denen mangels ausreichender Raumlänge die Bahn des zu behandelnden Gutes in mehreren Etagen übereinander laufen muß. Solche Vorrichtungen sind also nicht nur durch ihr großes eigenes Bauvolumen, sondern auch durch ihren großen Raumbedarf sehr teuer und nur schwer gegebenen Räumlichkeiten anzupassen.

Ein weiterer Nachteil besteht darin, daß das von einem Ventilator ausgehende bis zu den Düsen sich verzweigende Luft-Verteilungssystem sehr hohe Energieverluste verursacht. Dabei erreicht die Luftverteilung in den einzelnen Bereichen des Düsensystems sowohl hinsichtlich der Luftgeschwindigkeit, als auch der austretenden Luftmenge nicht die gewünschte Gleichmäßigkeit. Da der Umluft-Rückstrom seitlich abgeführt wird, muß die Luftgeschwindigkeit in den Randbereichen geringer gehalten werden, damit das zu behandelnde durchlaufende bahnförmige Gut nicht an den Rändern flattert. Die Führung des Umluft-Rückstromes über die Seitenränder ist in erheblichem Maß an den hohen Energieverlusten beteiligt.
Wegen der hohen Energieverluste im Verteilungs- und Rückführungssystem ist ein sehr leistungsstarker Ventilator erforderlich. Dieser verursacht in Verbindung mit dem Luft-Verteilungssystem sehr laute Betriebsgeräusche.

Aus der DE-A-1 785 111 geht eine Vorrichtung der in der Beschreibungseinleitung definierten Gattung hervor. Diese ist aus miteinander verbindbaren gleichartigen Segmenten zusammengesetzt. Jedes Segment enthält wenigstens ein modulartiges Luftstromelement. Jedes Luftstromelement ist mit wenigstens zwei Lüftern in Form von gleichachsig nebeneinander angeordneten Radialgebläsen ausgestattet, an deren Luftausströmöffnungen sich jeweils ein System von Einzelkanälen anschließt, deren jeder in einer Mehrzahl von Düsen endet. Jedes Luftstromelement bildet ein funktionell in sich geschlossenes, unabhängig von weiteren Luftstromelementen eines Segmentes arbeitendes modulartiges Bauteil.
Abgesehen von der Zusammensetzung der Vorrichtung aus miteinander verbindbaren gleichartigen Segmenten mit modulartigen Luftstromelementen ist diese Vorrichtung mit den gleichen Nachteilen behaftet, wie die vorher gewürdigte Vorrichtung gemäß DE-29 08 348 A1. Die Radialgebläse mit naturgemäß verhältnismäßig großen Durchmessern und die Luftstromauffächerungssysteme bewirken ein großes Bauvolumen. Die Luftstromauffächerungssysteme verursachen sehr hohe Energieverluste und laute Betriebsgeräusche.

Schließlich sind auch die Endglieder im Luft-Verteilungssystem, nämlich die gegen die Bahn des durchlaufenden Gutes gerichteten Blasdüsen in den bekannten Formen nicht zufriedenstellend. Diese bestehen bei bekannten Vorrichtungen aus quer zur Bahn-Förderrichtung verlaufenden, jeweils paarweise angeordneten Schlitzen.
Aus der DE-26 15 258 C2 ist eine Vorrichtung zum schwebenden Führen von Materialbahnen bekannt, wobei die Querschnitte der beiden Schlitze einer jeden Schwebedüse verschieden groß sind. Die Blasrichtungen der beiden Schlitze einer Düse sind gegeneinander gerichtet und dabei in verschiedenen Neigungswinkeln gegen das zu fördernde bahnförmige Gut geneigt, derart, daß die Blasrichtung in Förderrichtung des durchlaufendes Gutes flacher geneigt ist, als die gegen die Förderrichtung geneigte Blasrichtung. Dabei haben die in Förderrichtung geneigten Schlitze einen größeren Querschnitt, als die gegen die Förderrichtung geneigten Schlitze. Damit soll ein ruhiger, flatterfreier Durchlauf des bahnförmigen Gutes erzielt werden. Solche Düsen sind jedoch mit erheblichen Problemen behaftet. Zum einen ist ihre Herstellung in der erforderlichen Maßhaltigkeit kompliziert und teuer. Zum andern verändern sich die Maße der Schlitze unter dem Einfluß der mit der Blasluft zugeführten Wärme.

Die DE-26 13 135 C3 offenbart eine Luftkissendüse, bei der die Düsen-Austrittsquerschnitte konstant gehalten werden können. Dies wird dadurch erreicht, daß die Düsen als Lochreihen ausgebildet sind, wobei die Löcher jeder Reihe auf der zur Düsenmitte hin gelegenen Seite von einem gemeinsamen Leitblech und im übrigen Bereich von den Rändern durch Stege voneinander getrennter Randaussparungen in einem Schenkel des Düsengehäuses gebildet werden, der unter Vorspannung steht und sich mit den Stegen auf dem Leitblech abstützt.
Die so gebildeten Düsenöffnungen verursachen erhebliche Turbulenzen in den Strömungen der Blasluft, die sich negativ auf die Förderung der durchlaufenden Materialbahn auswirken. Außerdem verursachen diese Düsen ganz besonders hohe Energieverluste.

Der Erfindung liegt die Aufgabe zugrunde, eine Vorrichtung der am Anfang der Beschreibung und im Oberbegriff des Anspruchs 1 bezeichneten Gattung zu schaffen, bei der die vorbeschriebenen Mängel der bekannten Vorrichtungen dieser Art weitestgehend behoben sind. Die Bauhöhe soll erheblich reduziert werden, so daß weniger Gebäuderaum benötigt wird. Die gesamte Vorrichtung soll wesentlich besser verschiedenen Raumverhältnissen und verschiedenen Leistungsgrößen angepaßt werden können, als die bekannten Vorrichtungen dieser Art. Der Energiebedarf soll bei gesteigerter Leistungsfähigkeit gemindert werden, insbesondere dadurch, daß unnötige Energieverluste weitestgehend vermieden werden durch eine optimale Führung der Luftströme, welches sich auch in einer Senkung des Betriebslärms auswirkt. In die Schaffung einer optimalen Führung der Luftströme sind die Blasdüsen einzubeziehen, die so gestaltet werden sollen, daß sie bei optimaler Luftführung billiger herstellbar sind, als die bekannten Düsen dieser Art.

Die gestellte Aufgabe wird erfindungsgemäß dadurch gelöst, daß eine Vorrichtung zur Erzeugung eines Luftstromsystems für die Behandlung von durchlaufendem bahnförmigem Gut mit den Merkmalen gemäß Anspruch 1 ausgestattet ist.

Weitere Einzelheiten der Erfindung gehen aus den Ansprüchen 2 bis 13 hervor.

Die Erfindung wird im Folgenden anhand einer sie beispielsweise wiedergebenden Zeichnung näher erläutert.
Es zeigen:
- Fig. 1: Einen schematisierten Längsschnitt durch ein Segment einer erfindungsgemäßen Vorrichtung in Form eines Schwebetrockners,
- Fig. 2: einen Querschnitt nach der Linie A - A in Fig. 1,
- Fig. 3: einen schematisierten Längsschnitt durch einen Trockner mit Tragwalzen,
- Fig. 4: einen schematisierten Längsschnitt durch einen Trockner mit Gleitflächen-Düsen,
- Fig. 5: einen Querschnitt durch den Düsenbereich eines Luftstromelementes.

Bei dem in Fig. 1 dargestellten Ausführungsbeispiel der Erfindung in Form eines Segmentes von einem Schwebetrockner für bahnförmiges Gut hat das Segment ein kastenförmiges Gehäuse **1** mit wärmedämmenden Wänden. In Höhe der Führungsebene des bahnförmigen Gutes - im Folgenden Materialbahn **2** genannt - sind jeweils waagerecht in der einlaufseitigen Stirnwand **1a** eine schlitzförmige Einlauföffnung **3** und in der auslaufseitigen Stirnwand **1b** eine schlitzförmige Auslauföffnung **4** vorgesehen. Die beiden Stirnwände **1a, 1b** sind mit üblichen Mitteln zur Verbindung mit dem jeweils vorhergehenden bzw. nachfolgenden Segment ausgestattet.

In dem Segment sind drei Luftstromelemente **5** oberhalb der Materialbahn **2** mit Blasrichtung nach unten und unterhalb der Materialbahn **2** drei weitere Luftstromelemente **5** mit Blasrichtung nach oben angeordnet.

Alle Luftstromelemente **5** sind konstruktiv identisch. Jedes Luftstromelement **5** enthält einen Querstromventilator **6** und eine Düseneinheit **7** mit je zwei parallel zur Ventilatorachse **6a** verlaufenden Düsenschlitzen **7a, 7b**. Die beiden Düsenschlitze **7a, 7b** haben einen gleichgroßen Querschnitt, der jeweils von zwei parallel zueinander verlaufenden Blechwänden **8, 9** begrenzt ist. Die Blasrichtung beider Düsenschlitze **7a, 7b** sind in einem gleichen Winkel gegen die Förderebene der durchlaufenden Materialbahn **2** geneigt gerichtet. Zwischen den beiden jeweils den Querschnitt eines Düsenschlitzes **7a, 7b** begrenzenden Blechwänden **8, 9** sind den Luftstrom in Blasrichtung stabilisierende Elemente aus quer zur Blasrichtung gewellten, in Blasrichtung verlaufende Kanäle bildenden Blechbändern **10, 11** angeordnet. Statt eines jeweils über die ganze Düsenschlitzlänge durchgehenden gewellten Blechbandes **10, 11** können auch mehrere in bestimmten Abständen voneinander eingesetzte Abschnitte eines solchen gewellten Blechbandes eingesetzt sein.

Die beiden einander zugekehrten Blechwände **9** der Düsenschlitze **7a, 7b** bilden gemeinsam mit einer den Raum zwischen den beiden Düsenschlitzen **7a, 7b** in der Ebene der Düsenmündungen parallel zur Förderebene der Materialbahn **2** überbrückenden Düsenplatte **12** ein einstückiges Bauteil, wobei die Blechwände **9** im Innern des Luftstromelementes **5** oberhalb des Querstromventilators **6** zusammenlaufen.

Zwischen den Luftstromelementen **5** oberhalb und unterhalb der Förderebene der Materialbahn **2** sind Heizelemente **13** zur Erwärmung der Blasluft angeordnet. Die aus den Düsenschlitzen **7a, 7b** tretende Abluft wird nicht über die Seitenränder der Materialbahn **2**, sondern über die Außenränder der Düsenschlitze **7a, 7b** durch die Heizelemente **13** hindurch den Querstromventilatoren **6** wieder zugeführt.
Bei dem in Fig. 3 dargestellten Ausführungsbeispiel sind unterhalb der Materialbahn **2** anstelle von Luftstromelementen mit nach oben gerichteten Blasluftströmen Tragwalzen **14** angeordnet, von denen die Materialbahn **2** getragen wird. Dabei sind zwischen den Tragwalzen **14** ebenso wie zwischen den Luftstromelementen **5** oberhalb der Materialbahn **2** Heizelemente **13** vorgesehen.

Bei dem in Fig. 4 dargestellten Ausführungsbeispiel sind nur unterhalb der Materialbahn **2** Luftstromelemente **5** mit nach oben gerichteten Luftströmen und Heizelemente **3** angeordnet, wobei die Materialbahn **2** von den Düseneinheiten **7** getragen wird.

Um bei Bahnen von zur Bildung von Längsfalten neigendem Material einen in die Breite gerichteten Streckeffekt zu erzielen, können die den Luftstrom in Blasrichtung stabilisierenden Kanäle auch vom Mittenbereich mehr oder weniger schräge nach außen gerichtet sein.

Bei problemlos förderbarem Bahnmaterial können die Luftströme auch ohne Leitkanäle allein mit den Querstromgebläsen geführt werden.
Bedingt durch die Leistungscharakteristik der Querstromgebläse lassen sich bei geringem Aufwand verhältnismäßig große Luftmengen in den Düsen durchsetzen. Dadurch ist eine besonders schonende Trocknung bei hohem Wärmeübergang gegeben.
Durch den modularen Aufbau der Vorrichtung ergeben sich bisher nicht vorhandene bautechnische Möglichkeiten in Bezug auf die Bahnführung: So kann die Warenbahn nicht nur annähernd horizontal, schwach geneigt oder vertikal, sondern auch in Kurven bis hin zum Kreisbogen geführt werden.

Die jeweils aus einer Düsen-Gebläseeinheit gebildeten Module können auch ohne Wärmeerzeuger lediglich zur Führung von Warenbahnen eingesetzt werden, ohne daß separate Gebläse erforderlich sind.

## Patentansprüche

1. Vorrichtung zur Erzielung eines Luftstromsystems für die Behandlung von durchlaufendem bahnförmigem Gut (2), in der Luftströme mittels Ventilatoren (6) erzeugt werden, die durch ein Düsensystem (7) gegen das durchlaufende bahnförmige Gut (2) gerichtet sind, wobei die Vorrichtung aus miteinander verbindbaren Segmenten besteht und jedes Segment wenigstens ein Luftstromelement (5) enthält, in dem wenigstens ein Ventilator (6) mit einer Düseneinheit (7) ein funktionell in sich geschlossenes, unabhängig von weiteren Luftstromelementen eines Segmentes arbeitendes modulartiges Bauteil bildet und wobei die Luftströme aus verschiedenen Richtungen gegen die Materialbahn gerichtet sind,
**dadurch gekennzeichnet**,
daß jedes Luftstromelement (**5**) mit einem quer zur Förderrichtung des bahnförmigen Gutes (**2**) angeordneten, sich über die ganze Bahnbreite erstrekkenden und den Luftstromerzeuger bildenden Querstromventilator (**6**) und einer unmittelbar an dessen Luftausströmöffnung angeschlossenen Düseneinheit (**7**) mit zwei parallel zur Ventilatorachse (**6a**) verlaufenden Düsenschlitzen (**7a, 7b**) oder zwei Reihen von Lochdüsen ausgestattet ist.

2. Vorrichtung nach Anspruch 1,
**dadurch gekennzeichnet,** daß ein Segment mehrere Luftstromelemente (**5**) enthält, die gemeinsam in einem geschlossenen Gehäuse (**1**) untergebracht sind, welches in Höhe der Führungsebene des bahnförmigen Gutes (**2**) an
der einlaufseitigen Stirnwand und an der auslaufseitigen Stirnwand je eine schlitzförmige Öffnung (**3, 4**) zum Durchlaß des bahnförmigen Gutes (**2**) hat, wobei gleichzeitig die einlaufseitige Öffnung (**3**) der Frischluftzufuhr und die auslaufseitige Öffnung (**4**) als Abluftauslaß dient.

3. Vorrichtung nach einem der Ansprüche 1 oder 2,
**dadurch gekennzeichnet,**
daß in einem Segment wenigstens ein Luftstromelement (**5**) oberhalb des durchlaufenden bahnförmigen Gutes (**2**) mit Blasrichtung nach unten und wenigstens ein Luftstromelement (**5**) unterhalb des bahnförmigen Gutes (**2**) mit Blasrichtung nach oben angeordnet sind.

4. Vorrichtung nach einem der Ansprüche 1 oder 2,
**dadurch gekennzeichnet**,
daß in einem Segment mehrere Luftstromelemente (**5**) oberhalb des bahnförmigen Gutes (**2**) mit Blasrichtung nach unten und unterhalb des bahnförmigen Gutes (**2**) mehrere diese tragende Tragwalzen (**14**) angeordnet sind.

5. Vorrichtung nach einem der Ansprüche 1 oder 2,
**dadurch gekennzeichnet**,
daß in einem Segment mehrere Luftstromelemente (**5**) unterhalb des bahnförmigen Gutes (**2**) mit Blasrichtung nach oben angeordnet sind, wobei sich oberhalb des bahnförmigen Gutes (**2**) in dem Gehäuse (**1**) ein freier Raum befindet.

6. Vorrichtung nach einem der Ansprüche 1 bis 5 zum Trocknen von bahnförmigem Gut, wobei jedes von einem Gehäuse (**1**) umgebenes Segment mehrere in regelmäßigen Abständen in Förderrichtung hintereinander angeordnete Luftstromelemente (**5**) hat,
**dadurch gekennzeichnet,**
daß zwischen den Luftstromelementen (**5**) Heizelemente (**13**) zur Erwärmung der Luftströme angeordnet sind, wobei das Gehäuse (**1**) wärmedämmende Wände hat.

7. Vorrichtung nach einem der Ansprüche 1 bis 6, wobei die Blasrichtungen der zwei Düsenschlitze (**7a, 7b**) gegen die Förderebene des bahnförmigen Gutes (**2**) geneigt aufeinander zu gerichtet sind,
**dadurch gekennzeichnet,**
daß
- beide Düsenschlitze (**7a, 7b**) einen gleichgroßen Querschnitt haben, wobei die Düsenquerschnitte jeweils von zwei parallel zueinander verlaufenden Blechwänden (**8, 9**) begrenzt sind,
- die Blasrichtungen beider Düsenschlitze (**7a, 7b**) in einem gleichen Winkel gegen die Förderebene des bahnförmigen Gutes (**2**) geneigt gerichtet ist,
- wenigstens bei einem der beiden Düsenschlitze (**7a, 7b**) zwischen den beiden den Düsenquerschnitt begrenzenden Blechwänden (**8, 9**) wenigstens ein den Luftstrom in Blasrichtung stabilisierendes Element angeordnet ist.

8. Vorrichtung nach Anspruch 7,
**dadurch gekennzeichnet,** daß ein zwischen den beiden den Düsenquerschnitt begrenzenden Blechwänden (**8, 9**) angeordnetes, den Luftstrom in Blasrichtung stabilisierendes Element aus einem quer zur Blasrichtung gewellten, in Blasrichtung verlaufende Kanäle bildenden Blechband (**10, 11**) besteht.

9. Vorrichtung nach Anspruch 8,
**dadurch gekennzeichnet,**
daß in wenigstens einem der beiden Düsenschlitze (**7a, 7b**) das den Luftstrom stabilisierende gewellte Blechband (**10, 11**) in mehrere in Abständen voneinander angeordnete Abschnitte unterteilt ist.

10. Vorrichtung nach einem der Ansprüche 7 bis 9,
**dadurch gekennzeichnet,**
daß die zwischen den beiden den Düsenquerschnitt begrenzenden Blechwänden (**8, 9**) angeordneten, die Luftströme in Blasrichtung stabilisierenden Elemente aus vom Mittenbereich in Förderrichtung schräge nach außen gerichteten Kanälen bestehen.

11. Vorrichtung nach einem der Ansprüche 1 bis 10,
**dadurch gekennzeichnet,**
daß die beiden einander zugekehrten Blechwände (**9**) der Düsenschlitze (**7a, 7b**) gemeinsam mit einer den Raum zwischen den beiden Düsenschlitzen (**7a,7b**) in der Ebene der Düsenmündungen parallel zur Förderebene des bahnförmigen Gutes (**2**) überbrückenden Düsenplatte (**12**) ein einstückiges Bauteil bilden.

12. Vorrichtung nach Anspruch 11,
**dadurch gekennzeichnet,**
daß die Düsenplatte (**12**) wenigstens in der Nähe des in Förderrichtung hinteren Düsenschlitzes (**7a**) mit Luftdurchlässen versehen ist.

13. Vorrichtung nach Anspruch 12,
**dadurch gekennzeichnet,** daß die Summe der Querschnitte der Luftdurchlässe in der Düsenplatte (**12**) in der Nähe des in Förderrichtung hinteren Düsenschlitzes (**7a**) größer ist, als in der übrigen Fläche der Düsenplatte (**12**).

## Claims

1. Apparatus for producing an air-flow system for the treatment of through-running web-form material (2), in which apparatus air flows are generated by means of fans (6) which are directed, by a nozzle system (7), towards the through-running web-form material (2), the apparatus comprising segments which can be connected to one another, and each segment containing at least one air-flow element (5) in which at least one fan (6) forms, together with a nozzle unit (7), a functionally self-contained modular component which operates independently of further air-flow elements of a segment, and the air flows being directed towards the material web from various directions, characterized in that each air-flow element (5) is equipped with a cross-flow fan (6) which is arranged transversely with respect to the conveying direction of the web-form material (2), extends over the entire width of the web and forms the air-flow generator, and with a nozzle unit (7) which is connected directly to the air-outflow opening of the said fan and has two nozzle slots (7a, 7b), running parallel to the fan axis (6a), or two rows of hole-type nozzles.

2. Apparatus according to Claim 1, characterized in that a segment contains a plurality of air-flow elements (5) which are accommodated together in a closed housing (1), which has in each case one slot-like opening (3, 4) for the through-passage of the web-form material (2) level with the guidance plane of said web-form material (2) on the inlet-side end wall and on the outlet-side end wall, the inlet-side opening (3) simultaneously serving for the fresh-air supply and the outlet-side opening (4) simultaneously serving as the waste-air discharge.

3. Apparatus according to one of Claims 1 or 2, characterized in that, in a segment, at least one air-flow element (5) is arranged above the through-running web-form material (2) with the blowing direction oriented downwards and at least one air-flow element (5) is arranged beneath the web-form material (2) with the blowing direction oriented upwards.

4. Apparatus according to one of Claims 1 or 2, characterized in that, in a segment, a plurality of air-flow elements (5) are arranged above the web-form material (2) with the blowing direction oriented downwards and a plurality of carrying rollers (14) which bear said blowing direction [sic] are arranged beneath the web-form material (2).

5. Apparatus according to one of Claims 1 or 2, characterized in that, in a segment, a plurality of air-flow elements (5) are arranged beneath the web-form material (2) with the blowing direction oriented upwards, a free space being located above the web-form material (2) in the housing (1).

6. Apparatus according to one of Claims 1 to 5 for drying web-form material, each segment enclosed by a housing (1) having a plurality of air-flow elements (5) which are arranged at regular intervals one behind the other in the conveying direction, characterized in that heating elements (13) are arranged between the air-flow elements (5) for the purpose of heating the air flows, the housing (1) having heat-insulating walls.

7. Apparatus according to one of Claims 1 to 6, the blowing directions of the two nozzle slots (7a, 7b) being directed towards one another in an inclined manner with respect to the conveying plane of the web-form material (2), characterized in that
- the two nozzle slots (7a, 7b) have the same size of cross-section, the nozzle cross-sections each being bounded by two mutually parallel sheet-metal walls (8, 9),
- the blowing directions of the two nozzle slots (7a, 7b) is [sic] directed such that they are inclined at the same angle with respect to the conveying plane of the web-form material (2),
- at least in the case of one of the two nozzle slots (7a, 7b), at least one element which stabilizes the air flow in the blowing direction is arranged between the two sheet-metal walls (8, 9) bounding the nozzle cross-section.

8. Apparatus according to Claim 7, characterized in that an element which is arranged between the two sheet-metal walls (8, 9), bounding the nozzle cross-section, and stabilizes the air flow in the blowing direction comprises a sheet-metal strip (10, 11) which is corrugated transversely with respect to the blowing direction and forms ducts running in the blowing direction.

9. Apparatus according to Claim 8, characterized in that, in at least one of the two nozzle slots (7a, 7b), the corrugated sheet-metal strip (10, 11) which stabilizes the air flow is subdivided into a plurality of spaced-apart sections.

10. Apparatus according to one of Claims 7 to 9, characterized in that the elements which are arranged between the two sheet-metal walls (8, 9), bounding the nozzle cross-section, and stabilize the air flows in the blowing direction comprise ducts which are directed obliquely outwards in the conveying direction from the central region.

11. Apparatus according to one of Claims 1 to 10, characterized in that a single-piece component is formed by the two mutually facing sheet-metal walls (9) of the nozzle slots (7a, 7b) together with a nozzle plate (12) which spans the space between the two nozzle slots (7a, 7b) in the plane of the nozzle openings parallel to the conveying plane of the web-form material (2).

12. Apparatus according to Claim 11, characterized in that, at least in the vicinity of the nozzle slot (7a) which is at the rear in the conveying direction, the nozzle plate (12) is provided with air through-passages.

13. Apparatus according to Claim 12, characterized in that the sum of the cross-sections of the air through-passages in the nozzle plate (12) in the vicinity of the nozzle slot (7a) which is at the rear in the conveying direction is greater than in the rest of the surface area of the nozzle plate (12).

## Revendications

1. Dispositif d'élaboration d'un système de circulation d'air pour le traitement de matériau en bande en mouvement continu (2), dans lequel on produit au moyen de ventilateurs (6) des courants d'air qui sont dirigés par un système de buses (7) vers le matériau en bande en mouvement continu (2), dans lequel le dispositif se compose de segments à assembler l'un à l'autre et chaque segment comporte au moins un élément de circulation d'air (5), dans lequel au moins un ventilateur (6) forme avec une unité de buses (7) un composant modulaire fonctionnellement fermé en soi, qui travaille indépendamment d'autres éléments de circulation d'air d'un segment, et dans lequel les courants d'air sont dirigés vers le matériau en bande suivant différentes directions, caractérisé en ce que chaque élément de circulation d'air (5) est équipé d'un ventilateur à courant transversal (6) disposé transversalement à la direction de transport de la matière en bande (2), s'étendant sur toute la largeur de la bande et formant le générateur de courant d'air, et d'une unité de buses (7) raccordée directement à l'orifice de sortie d'air de celui-ci, avec deux fentes de buse (7a, 7b) parallèles à l'axe (6a) du ventilateur ou avec deux séries de buses à trous.

2. Dispositif suivant la revendication 1, caractérisé en ce qu'un segment comprend plusieurs éléments de circulation d'air (5), qui sont placés ensemble dans une enceinte fermée (1), qui présente à hauteur du plan de guidage de la matière en bande (2), une ouverture en forme de fente (3, 4) respectivement dans la paroi d'extrémité d'entrée et dans la paroi d'extrémité de sortie, pour le passage de la matière en bande (2), l'ouverture d'entrée (3) servant en même temps pour l'introduction d'air frais et l'ouverture de sortie (4) servant en même temps pour l'évacuation de l'air vicié.

3. Dispositif suivant l'une quelconque des revendications 1 ou 2, caractérisé en ce que, dans un segment, au moins un élément de circulation d'air (5) est disposé au-dessus de la matière en bande (2) en mouvement continu avec la direction de soufflage vers le bas et au moins un élément de circulation d'air (5) est disposé en dessous de la matière en bande (2) avec la direction de soufflage vers le haut.

4. Dispositif suivant l'une quelconque des revendications 1 ou 2, caractérisé en ce que, dans un segment, plusieurs éléments de circulation d'air (5) sont disposés au-dessus de la matière en bande (2) avec la direction de soufflage vers le bas et plusieurs rouleaux de support (14) sont disposés en dessous de la matière en bande (2), et supportent celle-ci.

5. Dispositif suivant l'une quelconque des revendications 1 ou 2, caractérisé en ce que, dans un segment, plusieurs éléments de circulation d'air (5) sont disposés en dessous de la matière en bande (2) avec la direction de soufflage vers le haut, un espace libre se trouvant dans l'enceinte (1) au-dessus de la matière en bande (2).

6. Dispositif suivant l'une quelconque des revendications 1 à 5 pour le séchage de matière en bande, dans lequel chaque segment entouré par une enceinte (1) comporte plusieurs éléments de circulation d'air (5) disposés à distances régulières l'un derrière l'autre dans la direction de transport, caractérisé en ce que des éléments chauffants (13) sont disposés entre les éléments de circulation d'air (5) pour le chauffage des courants d'air, l'enceinte (1) comportant des parois thermo-isolantes.

7. Dispositif suivant l'une quelconque des revendications 1 à 6, dans lequel les directions de soufflage des deux fentes de buse (7a, 7b) sont dirigées vers le plan de transport de la matière en bande (2) en étant inclinées l'une par rapport à l'autre, caractérisé en ce que
- les deux fentes de buse (7a, 7b) possèdent une section de grandeur égale, les sections des buses étant chacune délimitées par deux parois de tôle (8, 9) orientées parallèlement l'une à l'autre,
- les directions de soufflage des deux fentes de buse (7a, 7b) sont dirigées sous des angles égaux vers le plan de transport de la matière en bande (2), et
- au moins dans une des deux fentes de buse (7a, 7b), au moins un élément stabilisant le courant d'air dans la direction de soufflage est disposé entre les deux parois de tôle (8, 9) délimitant la section de la buse.

8. Dispositif suivant la revendication 7, caractérisé en ce qu'un élément stabilisant le courant d'air dans la direction de soufflage, disposé entre les deux parois de tôle (8, 9) délimitant la section de la buse, se compose d'une bande de tôle (10, 11) ondulée transversalement à la direction de soufflage et formant des canaux orientés dans la direction de soufflage.

9. Dispositif suivant la revendication 8, caractérisé en ce que, dans au moins une des deux fentes de buse (7a, 7b), la bande de tôle (10, 11) ondulée stabilisant le courant d'air est subdivisée en plusieurs coupons disposés à distance l'un de l'autre.

10. Dispositif suivant l'une quelconque des revendications 7 à 9, caractérisé en ce que les éléments stabilisant les courants d'air dans la direction de soufflage, disposés entre les deux parois de tôle (8, 9) délimitant la section des buses, se composent de canaux orientés obliquement vers l'extérieur, à partir de la zone centrale, dans la direction de transport.

11. Dispositif suivant l'une quelconque des revendications 1 à 10, caractérisé en ce que les deux parois de tôle (9), tournées l'une vers l'autre, des fentes de buse (7a, 7b) forment un composant unitaire avec une plaque de buse (12) enjambant l'espace entre les deux fentes de buse (7a, 7b) dans le plan des embouchures des buses, parallèlement au plan de transport de la matière en bande (2).

12. Dispositif suivant la revendication 11, caractérisé en ce que la plaque de buse (12) est pourvue de passages d'air au moins au voisinage de la fente de buse (7a) située en arrière dans la direction de transport.

13. Dispositif suivant la revendication 12, caractérisé en ce que la somme des sections des passages d'air dans la plaque de buse (12) au voisinage de la fente de buse (7a) située en arrière dans la direction de transport, est plus grande que dans le reste de la surface de la plaque de buse (12).
